# EUROPÄISCHE PATENTSCHRIFT

(11) **EP 2 159 323 B1**
(45) Veröffentlichungstag und Bekanntmachung des Hinweises auf die Patenterteilung: **09.07.2014**
(21) Anmeldenummer: 09010841.6
(22) Anmeldetag: 25.08.2009
(51) Int. Cl.: E01B 27/10

(54) **Vorrichtung zum Sanieren von Bahnstrecken für den Zugverkehr**
Device for reconditioning track sections for train transport
Dispositif de rénovation de section de voies ferrées pour le trafic ferroviaire

(30) Priorität: 29.08.2008 DE 102008045097
(43) Veröffentlichungstag der Anmeldung: 03.03.2010
(73) Patentinhaber: Zürcher, Ralf, 77974 Meissenheim (DE)
(72) Erfinder: Zürcher, Ralf, 77974 Meissenheim (DE)
(74) Vertreter: Goy, Wolfgang

(56) Entgegenhaltungen:
- EP-A- 0 239 711
- DE-A1- 2 550 820
- GB-A- 2 020 342
- JP-A- 9 173 923

## Beschreibung

Die Erfindung betrifft eine auf einem Gleis einer Bahnstrecke für den Zugverkehr fahrbare Vorrichtung zum Sanieren dieser Bahnstrecke durch Ausbau, Reinigen und Einbau des Schotters des Gleisunterbaus nach dem Oberbegriff des Anspruchs 1.

Bahnstrecken bestehen grundsätzlich aus einem Gleisunterbau und einem Gleisoberbau. Der Gleisunterbau besteht aus wenigstens zwei Schichten, nämlich beispielsweise einer Schotterschicht sowie einer Planumsschutzschicht und/oder Frostschutzschicht. Dieser Gleisunterbau muß von Zeit zu Zeit erneuert werden. Der Gleisoberbau besteht aus dem Gleis, nämlich den Schwellen und den Schienen/Jochen. Auch dieser Gleisoberbau muß von Zeit zu Zeit erneuert werden.

Bei den bisher bekannten Verfahren zur Erneuerung des Gleisunterbaus sowie des Gleisoberbaus müssen die Arbeiten unter Verwendung von aufeinanderfolgenden Arbeitsschritten ausgeführt werden. So erfolgt zunächst als erstes die sogenannte Bettungsreinigung für den Schotter mit einer Bettungsreinigungsmaschine. Im nächsten Arbeitsgang erfolgt der Gleisumbau mit einem sogenannten Gleisumbauzug. Hier handelt es sich um eine unabhängige und separat laufende Maschineneinheit. Im nächsten Arbeitsgang erfolgt die Nachschotterung mit neuem Schotter zur Restverfüllung des Gleises. Dies dient als Ersatz für den Reinigungsverlust. Im letzten Arbeitsgang erfolgen die Stopfarbeiten mit einer Stopf-Richt- und Planiermaschine. Zuallerletzt erfolgen dann die Schweißarbeiten. Bei der vorbeschriebenen Arbeitsweise erfolgen die Arbeitsschritte mit entsprechenden Maschinen, welche in Folge angeordnet sind. Die Folge ist hierbei logistisch bedingt versetzt.

Sinn und Zweck bei dem Einsatz der Bettungsreinigungstechnik für den Schotter ist es, den vorhandenen Schotter unterhalb des Gleises sowie den Schotter aus den Schwellenfachbereichen aufzunehmen, innerhalb der Maschine zu reinigen und anschließend wieder einzubauen. Oder der Schotter wird als Verfüllschotter in das vorhandene Gleis eingebracht. Schmutzschotter und Schmutzpartikel werden separiert und auf Bahnwagen verladen und wegbefördert.

Die bekannten Techniken bringen das Problem mit sich, daß bei den bisher bekannten Maschinen logistische Reihungsprobleme auftreten können. Weiterhin besteht bei den bekannten Maschinen der Nachteil, daß sie derart ausgerüstet sind, daß sie mehrere unterschiedliche Arbeiten durchführen können. Für den Fall aber, daß nur eine Teilleistung gefordert wird, muß trotzdem die Großmaschine eingesetzt werden, was insgesamt sehr kostenaufwendig ist, ohne daß sämtliche Einzelmaschinenteile der Großmaschine eingesetzt werden.

Weiterhin ist es bekannt, mittels entsprechender Maschinen den gereinigten Schotter in einem weiteren Arbeitsgang mittels Waschwasser zu reinigen. Dies erfolgt durch Bestrahlung oder durch Bedampfung des Schotters. Das Waschwasser muß nach Beendigung des Waschvorganges gesammelt und ordnungsgemäß geklärt oder entsorgt werden. Die Waschung des Schotters findet hierbei im Nachlauf zur Siebung oder Brechung statt, kann aber auch in den Siebvorgang integriert sein. Die Waschung kann hierbei auch in einem separaten Waschmodul innerhalb der Maschine oder in Reihe stattfinden.

Der Nachteil besteht bei dieser Reinigung mittels Wasser darin, daß Wasser anfällt, welches auf technisch aufwendige Weise entsorgt oder geklärt werden muß.

Die GB 2 020 342 A offenbart sämliche Merkmale des Oberbegriffs des Anspruchs 1 und zeigt eine selbstfahrbare Gleisbett-Reinigungsmaschine mit Speichervorrichtung der eingangs angegebenen Art. Diese Gleisbett-Reinigungsmaschine ist auf dem Gleis verfahrbar. Das Grundprinzip besteht darin, daß der Bettungsschotter aufgenommen und nach der Reinigung wieder unterhalb des Gleises eingebracht wird. Zu diesem Zweck ist eine Förder-Aushubkette vorgesehen, weiterhin eine Reinigungsvorrichtung in Form einer Siebeinrichtung sowie eine Speichervorrichtung für den gereinigten Schotter. Neben einer Einbauvorrichtung für den gereinigten Schotter ist weiterhin eine Planumsverdichtvorrichung vorgesehen. Schließlich ist im schotterfreien Aushubbereich eine Gleishebe- und gegebenenfalls Gleisrichtvorrichtung vorgesehen. Eventuell überschüssiger Schotter kann mittels Förderbändern in angekoppelten Wagen gespeichert werden.

Der Erfindung liegt die **Aufgabe** zugrunde, eine kompakte, auf einem Gleis einer Bahnstrecke für den Zugverkehr fahrbare Vorrichtung zum Sanieren dieser Bahnstrecke durch Ausbau, Reinigen und Einbau des Schotters des Gleisunterbaus zu schaffen, wobei das Gesamtsystem individuell anpaßbar sein soll.

Als technische **Lösung** schlägt die Erfindung eine auf einem Gleis einer Bahnstrecke für den Zugverkehr fahrbare Vorrichtung zum Sanieren dieser Bahnstrecke durch Ausbau, Reinigen und Einbau des Schotters des Gleisunterbaus mit den Merkmalen des Anspruchs 1 vor.

Dadurch ist eine auf einem Gleis einer Bahnstrecke für den Zugverkehr fahrbare Reinigungsmaschine zum Sanieren des Schotters des Gleisunterbaus dieser Bahnstrecke für ein kontinuierliches Arbeitsverfahren mit einer modulartigen Zurverfügungsstellung der entsprechenden Maschinen geschaffen. Es wird dabei von einer Reinigungsmaschine zum Ausbau, zur Reinigung sowie zum Einbau des gereinigten Schotters ausgegangen, welche für sich gesehen voll funktionstüchtig ist und alleine eingesetzt werden kann. Dies bedeutet, daß der gereinigte Schotter mittels dieser Maschine direkt wieder eingebaut werden kann. Weiterhin wird zusätzlich noch von einer Einbaumaschine für den Schotter ausgegangen, welche ebenfalls nur für diesen Zweck unabhängig von der vorerwähnten Reinigungsmaschine eingesetzt werden kann. Erfindungsgemäß kann somit der Schotter alternativ entweder durch die Reinigungsmaschine selbst oder aber durch eine separate Einbaumaschine eingebaut werden, welcher der Schotter von der Reinigungsmaschine über entsprechende Transporteinrichtungen zugeführt wird. Die erfindungsgemäße Idee der Neuerung besteht somit darin, daß die Reinigungsmaschine für den Schotter den gereinigten Schotter wieder selbst einbauen kann, jedoch nicht muß, indem alternativ eine geänderte Übergabe des gereinigten Schotters durchgeführt wird, nämlich zu einer Einbaumaschine für Schotter. Für den Fall, daß ein anderer Arbeitsablauf und eine andere Maschinenkonstellation benötigt wird, ist es gleichermaßen denkbar diese Reinigungsmaschine nicht mit der vorerwähnten Einbaumaschine für Schotter logistisch zu verbinden, sondern die Reinigungsmaschine selbst als Einbaumaschine zu verwenden, wie sie per se ausgebildet ist. Dies bedeutet, daß die Reinigungsmaschine für den Schotter vor einer weiteren Einzelmaschine eingesetzt werden kann und mit dieser Einzelmaschine zusammen kontinuierlich arbeiten kann. Bei dieser Einzelmaschine kann es sich um einen Gleisumbauzug oder um eine Planumsverbesserungsmaschine handeln. Die Reinigungsmaschine führt dabei die Bettungsreinigung als Einzelmaschine aus. Entscheidend ist, daß die Reinigungsmaschine für den Schotter nicht noch weitere Arbeitsschritte in einer Maschineneinheit ausführen kann. Die erfindungsgemäße Neuerung besteht somit insgesamt darin, daß der gereinigte Schotter nicht unbedingt unterhalb der Reinigungsmaschine wieder in das Gleis eingebracht werden muß, sondern daß sie den Schotter einer weiteren Maschine übergeben kann. Die Förderung des Schotters zu der separaten Maschineneinheit erfolgt über Förderbänder. Dies kann unterhalb der Maschine, seitlich oder aber auch andernorts der Maschine erfolgen. Die zweite Maschine kann dabei beliebig in die Reinigungsmaschine gereiht werden. Diese zweite Maschine kann - wie ausgeführt - beispielsweise ein Gleisumbauzug oder eine Planumsverbesserungsmaschine sein. Hierdurch kann insgesamt der in der Reinigungsmaschine gereinigte Schotter durch am Markt bestehende Einzelmaschinen teilweise oder ganz übernommen und eingebaut werden. Genausogut kann sie den gereinigten Schotter auch an eine erweiterte Vorrichtung mit gleichzeitigem Umbau von Gleisoberbau und Gleisunterbau weitergegeben werden. Dadurch ist es möglich, Unterbausanierung, Gleisumbau und Bettungsreinigung in einem kontinuierlichem Ablauf zu ermöglichen. Durch die Reihung von Einzelmaschinen ist es möglich, mit diesen Einzelmaschinen in kontinuierlich gleichem Arbeitstempo den Schotter der Reinigungsmaschine durch Übergabe an weitere Einzelmaschinen durch diesen einzubauen. Durch eine Umschaltungsmöglichkeit der Reinigungsmaschine auf eine herkömmliche Bettungsreinigung mit Einbau des gereinigten Schotters unterhalb der Reinigungsmaschine und alternativer Übergabe an weitere Maschineneinheiten kann eine wesentlich flexiblere Einsatzmöglichkeit erzeugt werden. Es ist lediglich erforderlich, diese herkömmliche Reinigungsmaschine für den Schotter mit einer zusätzlichen Fördereinrichtung zu versehen, welche den gereinigten Schotter weiteren Maschinen zuführt. Dabei bleibt nach wie vor die Möglichkeit erhalten, mittels dieser Reinigungsmaschine den gereinigten Schotter gleich einzubauen. Die Einzelmodule sind bei den möglichen Einzeleinsätzen somit wesentlich günstiger als bei Einsätzen, bei welchen bei Großmaschinen nur Teilbereiche benötigt und ausgelastet werden und nicht benötigte Teilbereiche dieser Großmaschine zwangsläufig mitgeführt werden müssen. Grundsätzlich ist es auch denkbar, einen Teil des gereinigten Schotters gleich direkt durch die Reinigungsmaschine wieder einzubauen. Dies bedeutet, daß nicht der gesamte gereinigte Schotter der weiteren Maschineneinheit zugeführt wird. Welche der beiden Varianten gewählt wird, hängt von den jeweiligen Umständen ab. Dies bedeutet, daß unterhalb der Reinigungsmaschine eine Teilmenge des gereinigten Schotters als Verlegeplanumsschotter eingebaut wird. Die restlichen gereinigten Schottermengen werden an die separate, nächst gereihte Maschine weitergegeben, beispielsweise an eine Planumsverbesserungsmaschine oder an einen Gleisumbauzug.

Gemäß der Weiterbildung in Anspruch 2 ist eine Vorrichtung für ein kontinuierliches Arbeitsverfahren zum Sanieren von Bahnstrecken für den Zugverkehr mit einer modulartigen Zurverfügungsstellung der entsprechenden Maschinen geschaffen. Es handelt sich dabei um an sich bekannte, vorhandene Einzelmaschinen, welche getrennt voneinander, jedoch hintereinander in einem kontinuierlichen Arbeitsprozeß eingesetzt werden. Es wird dabei von einer Reinigungsmaschine zum Ausbau, zur Reinigung sowie zum Einbau des gereinigten Schotters ausgegangen, welche für sich gesehen voll funktionstüchtig ist und alleine eingesetzt werden kann. Dies bedeutet, daß der gereinigte Schotter mittels dieser Maschine direkt wieder eingebaut werden kann. Weiterhin wird von einer Einbaumaschine für den Schotter ausgegangen, welche ebenfalls nur für diesen Zweck unabhängig von der vorerwähnten Reinigungsmaschine eingesetzt werden kann. Dieses zweite Modul des Systems wird noch durch eine Erneuerungsmaschine ergänzt, welche das Gleis erneuert und gleichermaßen nur für diesen Zweck eingesetzt werden kann. Die erfindungsgemäße Idee der Neuerung besteht darin, daß die Reinigungsmaschine für den Schotter nicht - wie bisher - den gereinigten Schotter wieder selbst einbaut, sondern daß eine geänderte Übergabe des gereinigten Schotters durchgeführt wird, nämlich zu einer Einbaumaschine für Schotter. Für den Fall, daß ein anderer Arbeitsablauf und eine andere Maschinenkonstellation benötigt wird, ist es gleichermaßen denkbar, diese Reinigungsmaschine nicht mit der vorerwähnten Einbaumaschine für Schotter logistisch zu verbinden, sondern die Reinigungsmaschine selbst als Einbaumaschine zu verwenden, wie sie per se ausgebildet ist. Dies bedeutet, daß die Reinigungsmaschine für den Schotter vor einer weiteren Einzelmaschine eingesetzt werden kann und mit dieser Einzelmaschine zusammen kontinuierlich arbeiten kann. Bei dieser Einzelmaschine kann es sich um einen Gleisumbauzug oder um eine Planumsverbesserungsmaschine handeln. Die Reinigungsmaschine führt dabei die Bettungsreinigung als Einzelmaschine aus. Entscheidend ist, daß die Reinigungsmaschine für den Schotter nicht noch weitere Arbeitsschritte in einer Maschineneinheit ausführen kann. Die erfindungsgemäße Neuerung besteht somit insgesamt darin, daß der gereinigte Schotter nicht zur Gänze unterhalb der Reinigungsmaschine wieder in das Gleis eingebracht wird, sondern daß sie den Schotter - zumindest teilweise - einer weiteren Maschine übergibt. Die Förderung des Schotters zu der separaten Maschineneinheit kann über Förderbänder erfolgen, und zwar auf die unterschiedlichsten Arten. Dies kann unterhalb der Maschine, seitlich oder aber auch andernorts der Maschine erfolgen. Die zweite Maschine kann dabei beliebig in die Reinigungsmaschine gereiht werden. Diese zweite Maschine kann - wie ausgeführt - beispielsweise ein Gleisumbauzug oder eine Planumsverbesserungsmaschine sein. Hierdurch kann insgesamt der in der Reinigungsmaschine gereinigte Schotter durch am Markt bestehende Einzelmaschinen teilweise oder ganz übernommen und eingebaut werden. Genausogut kann sie den gereinigten Schotter auch an eine erweiterte Vorrichtung mit gleichzeitigem Umbau von Gleisoberbau und Gleisunterbau weitergegeben werden. Dadurch ist es möglich, Unterbausanierung, Gleisumbau und Bettungsreinigung in einem kontinuierlichem Ablauf zu ermöglichen. Durch die Reihung von Einzelmaschinen ist es möglich, mit diesen Einzelmaschinen in kontinuierlich gleichem Arbeitstempo den Schotter der Reinigungsmaschine durch Übergabe an weitere Einzelmaschinen durch diesen einzubauen. Durch eine Umschaltungsmöglichkeit der Reinigungsmaschine auf eine herkömmliche Bettungsreinigung mit Einbau des gereinigten Schotters unterhalb der Reinigungsmaschine und alternativer Übergabe an weitere Maschineneinheiten kann eine wesentlich flexiblere Einsatzmöglichkeit erzeugt werden. Es ist lediglich erforderlich, diese herkömmliche Reinigungsmaschine für den Schotter mit einer zusätzlichen Fördereinrichtung zu versehen, welche den gereinigten Schotter weiteren Maschinen zuführt. Dabei bleibt nach wie vor die Möglichkeit erhalten, mittels dieser Reinigungsmaschine den gereinigten Schotter gleich einzubauen. Die Einzelmodule sind bei den möglichen Einzeleinsätzen somit wesentlich günstiger als bei Einsätzen, bei welchen bei Großmaschinen nur Teilbereiche benötigt und ausgelastet werden und nicht benötigte Teilbereiche dieser Großmaschine zwangsläufig mitgeführt werden müssen. Gemäß der Weiterbildung in Anspruch 3 wird vorgeschlagen, daß es grundsätzlich neben der separaten Ausbildung der Maschinen auch möglich ist, die Einbaumaschine für den Schotter und die Erneuerungsmaschine für das Gleis in einer einzigen Maschine anzuordnen.

Weiterhin ist es grundsätzlich denkbar, daß der gereinigte Schotter direkt derjenigen Maschine zugeführt wird, welchen den gereinigten Schotter für den Einbau benötigt. Es ist aber auch gemäß der Weiterbildung in Anspruch 4 möglich, den Schotter in einem oder mehreren dazwischen befindlichen Wagen zwischenzulagern.

Die Weiterbildung gemäß Anspruch 5 schlägt eine Schotterwascheinrichtung vor. Anstelle der Waschung des Schotters mittels Waschwasser wird ein neuartiges Waschsystem zur Reinigung des Schotters herangezogen. Hierbei werden Strahlgeräte mit Düsen eingesetzt, welche CO₂-Trockeneis in Form von Pellets verwendet. Die Bedüsung bzw. Bestrahlung des Schotters mit diesen Pellets erfolgt hierbei entweder während des Siebvorganges oder in einem separaten Modul im Nachlauf. Grundsätzlich kann die Bedüsung bzw. Bestrahlung des Schotters mittels des CO₂-Trockeneises wie bei bisherigen Schotterwaschanlagen auch im Nachlauf zur Brechung sowie Siebung erfolgen. Der Vorteil dieser speziellen Schotterreinigung besteht darin, daß die durch das Trockeneis gelösten Schutzpartikel trocken und von Waschwasser frei sind. Somit können die Schmutzpartikel in die Entsorgungsmassen des Schmutzschotters sowie der Schmutzpartikel eingeführt und mit den zu entsorgenden Bodenmassen über die normale Förder- und Transporttechnik abtransportiert werden. Eine gesonderte Sammlung und Entsorgung ist nicht notwendig. Es müssen keine Behälter für verschmutztes Waschwasser auf der Maschine vorhanden sein, wie dies bei der Reinigung mittels Wasser notwendig ist. Somit können maschinelle Erleichterungen in der Konstruktion sowie große Einsparungen im Klärungs- und Entsorgungsbereich von anfallendem Waschwasser realisiert werden. Somit besteht zusammengefaßt der Vorteil in der Verwendung von CO₂-Trockeneis darin, daß dadurch auf "trockene" Art und Weise eine effektive und schnelle Reinigung des Schotters erreicht wird.

Die Weiterbildung gemäß Anspruch 6 schlägt vor, daß das CO₂-Trockeneis in Form von Pellets auf die Oberfläche des Schotters geschleudert wird. Diese Pellets zerplatzen auf der Oberfläche, so daß sich die Verunreinigungen von der Oberfläche lösen.

Ausführungsbeispiele der erfindungsgemäßen auf einem Gleis einer Bahnstrecke für den Zugverkehr fahrbare Vorrichtung zum Sanieren dieser Bahnstrecke durch Ausbau, Reinigen und Einbau des Schotters des Gleisunterbaus werden nachfolgend anhand der Zeichnungen beschrieben. In diesen zeigt:
- Fig. 1: eine schematische Ansicht der Reinigungsmaschine zum Ausbauen, zum Reinigen sowie zum Einbauen des Schotters mit einer schematisch dargestellten Nachfolgemaschine;
- Fig. 2: die Darstellung in Fig. 2, jedoch mit der Möglichkeit, einen Teil des gereinigten Schotters durch die Reinigungsmaschine direkt wieder dem Gleisunterbau zuzuführen;
- Fig. 3: eine schematische Ansicht im Bereich der Siebeinrichtung der Reinigungsmaschine mit einer zusätzlichen Reinigungseinrichtung mittels CO₂-Trockeneis.

Die in Fig. 1 dargestellte Reinigungsmaschine 1 dient zum Ausbau, zum Reinigen sowie zum Einbau von Schotter 2 einer Bahnstrecke. Dieser Schotter 2 bildet den Gleisunterbau. Über diesem Gleisunterbau befindet sich der Gleisoberbau, nämlich das Gleis 3.

Die Arbeitsrichtung der Reinigungsmaschine 1 erfolgt in der Zeichnung nach links. Der Schotter wird über eine Ausbaueinheit unter dem Gleis 3 gelöst und seitlich des Gleises 3 über einen Förderkanal 4 aufgenommen. Vom Förderkanal 4 wird der Schotter 2 über eine rotierende Schottertrommel 5, welche den Schotter 2 löst und bricht, auf die Förderbänder 6 zu einer Siebanlage 7 transportiert. In dieser Siebanlage 7 wird der Schotter 2 in eine wiederverwendungsfähige Fraktion mit einem Größt- und einem Mindestkorndurchmesser separiert.

Die zu großen Schottersteine sowie die zu kleinen Schottersteine sowie schließlich die Schmutzpartikel werden über Förderbänder 8 auf - nicht dargestellten - Aushubwagen, meist Materialfördersilowagen übergeben und abtransportiert.

Der gereinigte Schotter 2 wird unterhalb der Reinigungsmaschine 1 transportiert. Dort kann der gereinigte Schotter 2 eingebaut werden.

In der Zeichnung bedeuten die schwarzen Pfeilen den zu entsorgenden Schotter/Boden und die weißen Pfeile den wiederverwendungsfähigen Schotter.

Im dargestellten Ausführungsbeispiel wird jedoch der gereinigte Schotter 2 nicht unterhalb der Reinigungsmaschine 1 wieder eingebaut, sondern der Schotter 2 wird über die Förderbänder 9 einer weiteren Maschine 10 zugeführt. Bei dieser Maschine 10 kann es sich um eine Einbaumaschine für den Schotter 2 handeln, nämlich eine sogenannte Planumsverbesserungsmaschine. Als weitere Maschine 10 wäre auch ein Gleisumbauzug denkbar, welcher das Gleis 3 erneuert. Sofern dieser Gleisumbauzug keine Planumsverbesserungsmaschine in sich integriert hat, ist dann auf jeden Fall noch eine zusätzliche Einbaumaschine für den Schotter 2 vorgesehen.

Die Variante in Fig. 2 zeigt zusätzlich noch die Möglichkeit (durch den weißen Pfeil nach unten angedeutet), daß die Reinigungsmaschine 1 einen Teil des gereinigten Schotters 2 gleich einbaut und nicht zur Gänze der separaten Maschine 10 zuführt.

Die Ausführungsvariante in Fig. 3 zeigt, daß sich im Bereich der Siebanlage 7 oberhalb Düsen 11 befinden. Mittels dieser Düsen 11 werden CO₂-Trockeneis-Pellets mit hohem Druck auf dem Schotter 2 geschleudert. Die Pellets zerplatzen auf der Oberfläche des Schotters 2. Damit löst sich der Schmutz ab. Dieser fällt durch das Sieb hindurch.

### Bezugszeichenliste

- 1: Reinigungsmaschine
- 2: Schotter
- 3: Gleis
- 4: Förderkanal
- 5: Schottertrommel
- 6: Förderband
- 7: Siebanlage
- 8: Förderband
- 9: Förderband
- 10: Maschine
- 11: Düsen

## Patentansprüche

1. Auf einem Gleis (3) einer Bahnstrecke für den Zugverkehr fahrbare Vorrichtung zum Sanieren dieser Bahnstrecke durch Ausbau, Reinigen und Einbau des Schotters (2) des Gleisunterbaus,
wobei die Vorrichtung zum einen eine Reinigungsmaschine (1) zum Ausbau des Schotters (2), zum Reinigen des ausgebauten Schotters (2), und zum Wiedereinbau des gereinigten Schotters (2) sowie Transporteinrichtungen mit Förderbänden (9) zum Fördern des gereinigten Schotters (2) zu einer separaten Maschineneinheit aufweist **dadurch gekennzeichnet, daß** die Reinigungsmaschine (1) auf einem Wagen angeordnet ist, daß die Vorrichtung zum anderen eine separate, ebenfalls auf dem Gleis (3) verfahrbare Einbaumaschine (10) für den in der Reinigungsmaschine (1) gereinigten Schotter (2) aufweist, wobei
die Einbaumaschine (10) auf einem zum Wagen der Reinigungsmaschine (1) separaten Wagen angeordnet ist welche nur für den Zweck des Einbauens des Schotters (2) unabhängig von der Reinigungsmaschine (1) selbständig einsetzbar ist und
daß der gereinigte Schotter (2) wahlweise
entweder durch die Reinigungsmaschine (1) selbst
oder aber durch die Einbaumaschine (10) eingebaut werden kann, wobei der in der Reinigungsmaschine (1) gereinigte Schotter (2) über die Transporteinrichtungen mit Förderbänden (9) dieser Einbaumaschine (10) zugeführt werden kann.

2. Vorrichtung nach dem vorhergehenden Anspruch,
**dadurch gekennzeichnet,**
**daß** die Vorrichtung zudem für den Gleisoberbau eine Einrichtung zum Erneuern des Gleises (3) in form einer Erneuerungsmaschine aufweist, wobei die auf dem Gleis (3) fahrbare Reinigungsmaschine (1) zum Ausbau, zum Reinigen
sowie zum Einbau des Schotters (2) nur für diese Zwecke für sich alleine unabhängig von anderen Maschinen eingesetzt werden kann, und
wobei die ebenfalls auf dem Gleis (3) fahrbare Erneuerungsmaschine für das Gleis nur für diesen Zweck vorgesehen ist, welche unabhängig von der Reinigungsmaschine (1) selbständig eingesetzt werden kann.

3. Vorrichtung nach Anspruch 2,
**dadurch gekennzeichnet.**
**daß** die Einbaumaschine und die Erneuerungsmaschine für das Gleis (3) in einer einzigen Maschine (10) angeordnet sind.

4. Vorrichtung nach einem der vorhergehenden Ansprüche,
**dadurch gekennzeichnet,**
**daß** der gereinigte Schotter (2) in einem oder mehreren Wagen zwischen der Reinigungsmaschine (1) und der weiteren Maschine (10) zwischenspeicherbar ist.

5. Vorrichtung nach einem der vorhergehenden Ansprüche,
**dadurch gekennzeichnet,**
**daß** der Reinigungsmaschine (1) für den Schotter (2) eine Reinigung mittels CO₂-Trockeneis als Reinigungsmittel zugeordnet ist, welches unter Druck auf den Schotter (2) aufbringbar ist.

6. Vorrichtung nach Anspruch 5,
**dadurch gekennzeichnet,**
**daß** das CO₂-Trockeneis in Form von Pellets auf die Oberfläche des Schotters (2) schleuderbar ist.

## Claims

1. A device, which can move on a track (3) of a railway track, for the railway service for improving said railway track by removing, cleaning and placing the gravel (2) of the track substructure,
wherein, on the one hand, the device encompasses a cleaning machine (1) for removing the gravel (2), for cleaning the removed gravel (2) and for re-placing the cleaned gravel (2) as well as transport devices comprising conveyor belts (9) for conveying the cleaned gravel (2) to a separate machine unit, **characterised in that** the cleaning machine (1) is arranged on a waggon, that, on the other hand, the device encompasses a separate placement machine (10), which can also move on the track (3), for the gravel (2), which is cleaned in the cleaning machine (1), wherein the placement machine (10) is arranged on a waggon, which is separate from the waggon of the cleaning machine (1), said placement machine can only be used independently for the purpose of placing the gravel (2) independent from the cleaning machine (1) and **in that** the cleaned gravel (2) can optionally be placed either by the cleaning machine (1) itself or by the placement machine (10), wherein the gravel (2), which is cleaned in the cleaning machine (1), can be supplied to said placement machine (10) via the transport devices by means of conveyor belts (9).

2. The device according to the preceding claim,
**characterised in that** the device furthermore encompasses an apparatus for renewing the track (3) in the form of a renewing machine for the track superstructure, wherein the cleaning machine (1), which can move on the track (3) for removing, cleaning as well as for placing the gravel (2), can be used alone only for these purposes independent from other machines, and wherein the renewing machine for the track, which can also move on the track (3) and which can be used independently independent from the cleaning machine (1), is provided only for this purpose.

3. The device according to claim 2,
**characterised in that** placement machine and the renewing machine for the track (3) are arranged in a single machine (10).

4. The device according to any one of the preceding claims,
**characterised in that** the cleaned gravel (2) can be stored temporarily in one or a plurality of waggons between the cleaning machine (1) and the further machine (10).

5. The device according to any one of the preceding claims,
**characterised in that** a cleaning by means of CO₂ dry ice as cleaning means, which can be applied to the gravel (2) under pressure, is assigned to the cleaning machine (1) for the gravel (2).

6. The device according to claim 5,
**characterised in that** the CO₂ dry ice can be catapulted onto the surface of the gravel (2) in the form of pellets.

## Revendications

1. Dispositif de rénovation de section de voies ferrées par enlèvement, nettoyage et pose du gravier concassé (2) de la sous-structure de voie, pouvant rouler sur une voie (3) ferrée pour le trafic ferroviaire, sachant que le dispositif présente d'une part une machine de nettoyage (1) pour enlever le gravier concassé (2), pour nettoyer le gravier concassé (2) enlevé, pour poser à nouveau le gravier concassé (2) nettoyé ainsi que des dispositifs de transport avec des courroies de transport (9) pour transporter le gravier concassé (2) nettoyé vers une unité de machine séparée, **caractérisé en ce que** la machine de nettoyage (1) est placée sur un chariot,
que le dispositif présente entre autres une machine de pose (10) séparée pouvant également rouler sur la voie (3) pour le gravier concassé (2) nettoyé dans la machine de nettoyage (1), sachant que la machine de pose (10) est disposée sur un chariot séparé du chariot de la machine de nettoyage (1) et ne peut être employée de façon autonome que pour la pose du gravier concassé (2) indépendamment de la machine de nettoyage (1) et que le gravier concassé (2) nettoyé peut être au choix intégré soit par la machine de nettoyage (1) elle-même, soit par la machine de pose (10), sachant que le gravier concassé (2) nettoyé dans la machine de nettoyage (1) peut être conduit vers cette machine de pose (10) par les dispositifs de transport à courroies de transport (9).

2. Dispositif selon la revendication 1, **caractérisé en ce que** le dispositif présente en outre pour la structure supérieure de la voie, un dispositif sous forme de machine de renouvellement pour renouveler la voie (3), sachant que la machine de nettoyage (1) pouvant rouler sur la voie (3) pour l'enlèvement, le nettoyage et la pose du gravier concassé (2) ne peut être employée que dans ce but pour elle seule, indépendamment des autres machines, et que la machine de renouvellement pour la voie, pouvant également rouler sur la voie (3), n'est prévue que dans ce but, laquelle peut être employée de façon autonome indépendamment de la machine de nettoyage (1).

3. Dispositif selon la revendication 2, **caractérisé en ce que** la machine de pose et la machine de renouvellement pour la voie (3) sont disposées dans une seule machine (10).

4. Dispositif selon l'une des revendications suivantes, **caractérisé en ce que** le gravier concassé nettoyé (2) peut être stocké de façon intermédiaire dans un ou plusieurs chariot(s) entre la machine de nettoyage (1) et l'autre machine (10).

5. Dispositif selon l'une des revendications suivantes, **caractérisé en ce que** la machine de nettoyage (1) pour le gravier concassé (2) a un nettoyage par glace carbonique au CO₂ en tant qu'agent de nettoyage qui peut être appliqué sous pression sur le gravier concassé (2).

6. Dispositif selon la revendication 5, **caractérisé en ce que** la glace carbonique au CO₂ peut être jetée sous forme de granulés à la surface du gravier concassé (2).
